# EUROPÄISCHE PATENTSCHRIFT

(11) **EP 1 296 109 B1**
(45) Veröffentlichungstag und Bekanntmachung des Hinweises auf die Patenterteilung: **04.10.2006**
(21) Anmeldenummer: 02010989.8
(22) Anmeldetag: 17.05.2002
(51) Int. Cl.: F28F 9/02

(54) **Wärmeaustauscher mit einem Rippen-Flachrohr-Block und Herstellungsverfahren**
Heat exchanger with a finned flat tubes block and method of assembling
Echangeur de chaleur avec un bloc de tubes plats ailettés et la méthode d'assemblage associée

(30) Priorität: 25.09.2001 DE 10147192
(43) Veröffentlichungstag der Anmeldung: 26.03.2003
(73) Patentinhaber: Modine Manufacturing Company, Racine, Wisconsin 53403-2552 (US)
(72) Erfinder: Zobel, Werner, Dipl.-Ing., 71052 Böblingen (DE); Soldner, Jörg, Dr. Ing., 71139 Ehningen (DE); Marschner, Herbert, 73033 Göppingen (DE); Schatz, Harald, Dipl.-Ing., 72766 Reutlingen (DE)
(74) Vertreter: Wolter, Klaus-Dietrich

(56) Entgegenhaltungen:
- CA-A- 2 310 532
- DE-A- 1 951 138
- DE-A- 10 019 268
- DE-A- 19 543 986

## Beschreibung

Die Erfindung betrifft einen Wärmeaustauscher mit einem Rippen - Flachrohr - Block, bestehend aus Flachrohren und dazwischen angeordneten Rippen, wobei die Enden der Flachrohre in gegenüberliegende Sammel - oder Umlenkkästen münden; die Enden der Flachrohre sind so umgeformt, dass jeweils eine Breitseite der Flachrohre mit der benachbarten Breitseite des nächsten Flachrohrs verbindbar ist, die dabei die Sammel - oder Umlenkkästen zumindest partiell abschließen, wobei die Enden der Flachrohre mit ihren Schmalseiten mit Verbindungsrändern der Sammel - oder Umlenkkästen in Kontakt und mittels Löten verbunden sind. Ferner betrifft die Erfindung Herstellungsverfahren für solche Wärmetauscher.

Solche Wärmeaustauscher sind in den bisher unveröffentlichten Patentanmeldungen DE 100 16 113.8 und DE 100 19 268.8 der Anmelderin beschrieben worden. Es handelt sich dabei um sogenannte "rohrbodenlose" Wärmeaustauscher, die sehr raum - und materialsparend aufgebaut und relativ leicht sind sowie vollständig aus Aluminiumblech gefertigt werden können. In der erstgenannten Anmeldung werden die Flachrohre aus je zwei Rohrhälften gebildet, die an den Enden so umgeformt sind, dass die Breitseiten benachbarter Flachrohrenden verbunden werden können. In der zweiten Anmeldung werden geschweißte oder gezogene Flachrohre vorgesehen, die an den Enden in ihren Schmalseiten aufgeschlitzt werden, um die dadurch entstandenen zwei Teile der Enden so umzuformen, dass die Breitseiten benachbarter Flachrohre an den umgeformten Enden ebenfalls verbunden werden können.

Es hat sich herausgestellt, dass der Druckverlust des durch die Sammelkästen und die Flachrohre strömenden Mittels bei solchen Wärmeaustauschern weiter reduziert werden muß, um ihre Einsatzchancen, insbesondere im Kraftfahrzeugbereich, zu verbessern.

Demgemäß besteht die Aufgabe der Erfindung darin, Wärmeaustauscher mit den eingangs genannten Merkmalen so umzugestalten und geeignete Herstellungsverfahren für die umgestalteten Wärmeaustauscher anzugeben, dass sie wesentlich geringeren Druckverlust besitzen, wobei die sonstigen Vorteile erhalten bleiben sollen.

Die erfindungsgemäße Lösung steht, bezüglich des Wärmeaustauschers mit den Merkmalen des Oberbegriffs, im Kennzeichen des Anspruchs 1. Zwei alternative Herstellungsverfahren sind Gegenstand der Ansprüche 12 und 15.

Danach ist für den Wärmeaustauscher vorgesehen, dass die Enden der Flachrohre derart umgeformt sind, dass die Breitseiten benachbarter Flachrohrenden an ihren vormaligen Innenseiten verbunden sind, oder dass die Verbindung jeweils zwischen der Außenseite der Breitseite eines Flachrohrendes und der vormaligen Innenseite der Breitseite des benachbarten Flachrohrendes vorgesehen ist. Es sind also entweder jeweils zwei vormalige Innenseiten miteinander verbunden, oder es ist jeweils eine vormalige Innenseite der Breitseite des einen Flachrohrendes mit der Außenseite der Breitseite des benachbarten Flachrohrendes verbunden. Die Sammel - oder Umlenkkästen sind nach unten (zu den Flachrohrenden hin) durch die verbundenen Breitseiten der Flachrohrenden verschlossen. Die Stirnseiten der Sammel - oder Umlenkkästen können auf andere Weise verschlossen sein. Durch die Erfindung wird ein vergleichsweise geringer Druckverlust realisiert, weil eine solche Ausbildung der Verbindung eine fast ebene oder wellige, auf jeden Fall eine strömungsgünstige und zum Sammelkasten weisende Fläche ergibt, die durch die Innenseiten der Breitseiten gebildet ist. Die Verbindung der Breitseiten ist über die gesamte Breite der Flachrohre reichend vorgesehen. Mit anderen Worten, die Flachrohre sind an den Enden nicht in ihrem großen Durchmesser eingeschnürt, weshalb auch dort kein Druckverlust verursacht wird.

Die vormaligen Innenseiten der Breitseiten sind jene Seiten, die im Flachrohr vor der Umformung der Enden innen im Flachrohr liegen. Mit anderen Worten, die Breitseiten werden an den Enden sozusagen "umgekrempelt", wobei die der Verbindung mit dem benachbarten Flachrohrende dienenden vormaligen Innenseiten vorzugsweise etwa parallel mit den Breitseiten der Flachrohre angeordnet sind. Dadurch wird gleichzeitig der Abstand zwischen den Flachrohren des Wärmeaustauschers, der mit Wellrippen belegt ist, festgelegt.

Die Breitseiten sind in einem Ausführungsbeispiel im Bereich ihrer Verbindung senkrecht bzw. parallel zu den Flachrohren angeordnet, wobei sie zwei Abbiegungen von etwa 90° aufweisen.

In einem anderen Ausführungsbeispiel sind die Breitseiten im Bereich ihrer Verbindung mit Schräglage zu den Flachrohren angeordnet, wobei die Breitseiten eine Abbiegung von etwa 90° aufweisen und eine zweite, die dem Winkel der Schräglage entspricht.

In einem anderen bevorzugten Ausführungsbeispiel liegt eine ebene, gewellte Fläche vor, weil die Breitseiten bogenförmig verformt sind, wobei das eine Ende des Bogens zum Ein - oder Ausströmtrichter des jeweiligen Flachrohrs führt und das andere Ende zur Verbindung zwischen den vormaligen Innenseiten der Breitseiten benachbarter Flachrohre. Besonders günstig ist es , wenn jeweils zwei verbundene und bogenförmig verformte Breitseiten im Querschnitt gesehen etwa einen Halbkreis oder eine halbe Ellipse ausbilden.

Die etwa ebene oder vorzugsweise gewellte Fläche weist Ein - oder Ausströmtrichter in die Flachrohre auf. Die Fläche ist auf jeden Fall so ausgebildet, dass möglichst lediglich ein vernachlässigbarer Druckverlust beim Einströmen des Mittels in die Flachrohre verursacht wird.

Die Flachrohre selbst sind in einem Ausführungsbeispiel aus jeweils zwei Halbschalen gebildet. Die vormalige Innenseite der Breitseite ist in diesem Ausführungsbeispiel dann die Seite, die bei einem zusammengefügten Flachrohr die innenliegende Breitseite des Flachrohres bzw. der Halbschale darstellt. Wegen weiterer Einzelheiten wird auf die DE 100 16 113.8 verwiesen, die als an dieser Stelle offenbart gelten soll.

In einem anderen bevorzugten Ausführungsbeispiel sind gezogene oder geschweißte Flachrohre vorgesehen, die an den Enden in ihren Schmalseiten wenigstens einen Trennschnitt aufweisen, der die Enden in zwei Teile teilt, die umgeformt sind. Je tiefer der Trennschnitt vorgesehen ist, desto größer kann der bereits erwähnte Abstand zwischen den Flachrohren ausgeführt werden. Umgekehrt kann demzufolge bei geringerer Tiefe ein kleinerer Abstand realisiert werden. Wegen weiterer Einzelheiten wird auf die DE 100 19 268.8 verwiesen.

Ein erfindungsgemäßes Herstellungsverfahren sieht, wenn geschweißte oder gezogene Flachrohre verwendet werden, vor, dass die Schmalseiten der Flachrohrenden aufgetrennt werden, dass die beiden Breitseiten der Flachrohrenden so verformt werden, dass sich ihre vormaligen Innenseiten außen und in einem Abstand von der Breitseite des Flachrohres befinden, dass die Flachrohre mit den so umgeformten Flachrohrenden mit den Rippen zum Rippen - Flachrohr - Block zusammengefügt werden, wobei die vormaligen Innenseiten der Breitseiten benachbarter Flachrohrenden aneinandergefügt und beim Löten des Rippen - Flachrohr - Blocks verbunden werden.

Falls erforderlich, können die Flachrohrenden vorher auf einen scharfkantigen ,rechteckigen Querschnitt gebracht werden. Dieser Schritt kann selbstverständlich entfallen, wenn die Flachrohre bereits einen etwa rechteckigen Querschnitt mit relativ scharfen Biegekanten aufweisen. Der rechteckige Querschnitt schafft bessere Voraussetzungen, um die Schmalseiten der Flachrohre mit den Verbindungsrändern der Sammelkästen dicht und haltbar verlöten zu können.

Die Schmalseiten sind zumindest dort, wo die Breitseiten benachbarter Flachrohrenden verbunden sind, durch Quetschen oder ähnliche Umformung beseitigt worden.

Beispielsweise für Ladeluftkühlerrohre, die etwas breitere Schmalseiten aufweisen, sind zwei außermittige Trennschnitte vorgesehen. Die zwischen den Trennschnitten vorhandene Schmalseite wird nach innen umgeklappt, was allerdings nicht notwendigerweise so geschehen muß. Jedoch hat es sich herausgestellt, dass die nach innen umgeklappten Schmalseiten eine stabilere Verbindung mit den Verbindungsrändern der Sammelkästen ergeben.

Bei relativ flachen Flachrohren reicht ein einziger, mittiger Trennschnitt.

Ein anderes erfindungsgemäßes Herstellungsverfahren für Wärmeaustauscher mit Flachrohren aus Halbschalen sieht vor, dass die Enden der Halbschalen der Flachrohre so verformt werden, dass sich die vormalige Innenseite der Breitseiten außen und im Abstand von der Breitseite der Halbschalen befindet, dass die Halbschalen zum Flachrohr und die Flachrohre mit den Rippen zum Rippen - Flachrohr - Block zusammengefügt werden, wobei die vormaligen Innenseiten benachbarter Halbschalen benachbarter Flachrohre aneinandergefügt und beim Löten des Rippen - Flachrohr - Blocks verbunden werden.

Die Erfindung wird nachfolgend in Ausführungsbeispielen beschrieben.

Es zeigen:
- Fig. 1: Perspektivische Ansicht auf einen Teil des Wärmeaustauschers,
- Fig. 2: Wie Fig. 1 jedoch ohne Sammelkasten;
- Fig. 3: Vergrößerter Ausschnitt eines Teils des Wärmeaustauschers in Seitenansicht;
- Fig. 4: Wie Fig. 3 bei einer modifizierten Ausführung;
- Fig. 5: Ansicht von oben auf ein einzelnes Flachrohrende aus Fig. 4;
- Fig. 6: Schematischer Ablauf der Herstellung von umgeformten Flachrohrenden;
- Fig. 7: Umformen der Enden auf rechteckigen Querschnitt;
- Fig. 8: Wie Fig. 6, bei einer anderen Ausführungsform;
- Fig. 9: Wie Fig. 6, bei einer weiteren Modifikation;
- Fig. 10: Vergrößerter Ausschnitt eines Teils des Wärmeaustauschers nach Fig. 9;
- Fig. 11: Einzelnes Wärmetauscherrohr, von oben gesehen;
- Fig.12: Ausschnitt eines Wärmeaustauschers nach einem zweiten Ausführungsbeispiel;
- Fig. 13: Einzelheit aus Fig. 12;
- Fig. 14: Mit Fig. 12 vergleichbares Ausführungsbeispiel;
- Fig. 15: Einzelheit aus Fig. 14;
- Fig. 16: Ausschnitt einer Seitenansicht bei einer weiteren Modifikation;
- Fig. 17: Weiterbildung aus Fig. 16;

Die Fig. 1 stellt einen Wärmeaustauscher dar, bei dem nur der obere Sammelkasten **5** gezeigt ist. Der nicht gezeigte untere Sammelkasten **5** an den gegenüberliegenden Enden **4** der Flachrohre **2** kann identisch oder ähnlich ausgebildet sein. Der gesamte Wärmeaustauscher, bestehend aus den in Reihe angeordneten Flachrohren **2**, mit dazwischen angeordneten Wellrippen **3**, den Sammelkästen **5** und nicht gezeigten Anschlußorganen, wurde aus lotbeschichtetem Aluminiumblech hergestellt, was seit langem zum Stand der Technik gehört. In den gezeigten Ausführungsbeispielen handelt es sich um geschweißte Flachrohre **2** mit einer nicht gezeigten Längsnaht, die relativ dünnwandig und sehr kostengünstig herstellbar sind. In einem hier nicht gezeigten Ausführungsbeispiel sind Flachrohre **2** im Einsatz, die aus zwei Halbschalen bestehen, welche in den Schmalseiten **8**, auf der Mitte **30**, zusammengefügt sind und später verlötet werden.

Für den in den Fig. 1 - 3 dargestellten Wärmeaustauscher werden Flachrohre **2** mit relativ schmalen Schmalseiten **8** verwendet. Die Herstellung solcher Flachrohre **2**, bzw. die Umformung deren Enden **4** ist in Fig. 8 schematisch aufgezeigt worden. Zunächst wird ein auf der Mitte **30** der Schmalseiten **8** liegender Trennschnitt **20** vorgenommen, wobei die Teile **20a** und **20b** entstehen und danach werden die Teile **20a** und **20b**, wie in Fig. 8 gezeigt, nach und nach umgeformt. Der für die spätere Verbindung der Breitseiten **6** miteinander hinderliche Rand an den umgeformten Breitseiten **6**, ist durch Andrücken etwa eingeebnet worden. Zur Umformung ist zu sagen, dass dieselbe in mit einem Folgewerkzeug bestückter Umformmaschine durchgeführt wird, wobei mit jedem Arbeitshub ein fertig umgeformtes Flachrohr **2** ausgeworfen wird. Danach werden, wie insbesondere aus der Fig. 3 hervorgeht, die so vorbereiteten Flachrohre **2** in abwechselnder Folge mit Wellrippen **3** zum Rippen - Flachrohr - Block zusammengesetzt, wobei in diesem Ausführungsbeispiel jeweils die vormaligen Innenseiten **10** der Breitseiten **6** der Flachrohrenden **4** in Kontakt sind, so dass sie später, beim Löten des Wärmeaustauschers, miteinander verbunden werden können. Auch für den Vorgang des Zusammensetzens stehen geeignete Mechanisierungs - und Automatisierungsmittel zur Verfügung, deren Einsatz nach Aspekten der Wirtschaftlichkeit vorgesehen wird. Bei dem bisher beschriebenen Wärmeaustauscher handelt es sich um den Kühlmittelkühler eines Kraftfahrzeuges.

Bei den in den anderen Figuren dargestellten Ausführungsbeispielen handelt es sich hingegen um einen luftgekühlten Ladeluftkühler. Für solche Kühler werden Flachrohre **2** mit breiteren Schmalseiten **8** verwendet, die später in der Regel noch mit nicht gezeigten Inneneinsätzen ausgerüstet werden, um die Effizienz des Wärmetausches zu verbessern. In Fig. 7 ist gezeigt, dass die Flachrohrenden **4** zunächst auf einen scharfkantigen Rechteckquerschnitt gebracht werden, indem ein entsprechendes Werkzeug eingeführt wird. Dieser Arbeitsgang ist fakultativ vorgesehen und hängt von der Form der vorliegenden Flachrohre **2** ab. Danach werden, wie in Fig. 6 gezeigt, im Unterschied zum vorne beschriebenen Ausführungsbeispiel, jeweils zwei Trennschnitte **20** an sämtlichen Flachrohrenden **4** in deren beiden Schmalseiten **8** angebracht. Dadurch entstehen an den Flachrohrenden **4** die Teile **20a**, **20b** und **20c**, die in Fig. 6 bezeichnet wurden. Die beiden seitlichen Teile **20a** und **20b** werden dann, wie bereits beschrieben wurde, umgeformt. Das mittlere relativ breite Teil **20c** wird nach innen umgelegt, was ebenfalls eine nicht unbedingt notwendige Maßnahme ist. Es hat sich jedoch gezeigt, dass die Steifigkeit in den Schmalseiten **8** damit angehoben und die spätere Verbindung mit den Verbindungsrändern **7** der Sammelkästen **5** positiv beeinflußt werden kann.

In den bisher beschriebenen Ausführungsbeispielen werden sämtlich Teile **20a** und **20b** der Flachrohrenden **4** jeweils mit zwei ziemlich scharfkantigen Abkantungen **15** versehen, so dass die Fläche **11** (Fig. 3 und 4) , die sich nach dem Zusammensetzen der Flachrohre **2** mit den Wellrippen **3** und dem danach folgenden Ansetzen der Sammelkästen **5** ergibt, relativ eben ist. Sie ist in regelmäßigen Abständen von Einströmtrichtern **12** in die Flachrohre **2** unterbrochen. Dies geht aus den Fig. 2 und 4 hervor. Eine solche ebene Fläche **11** mit Einströmtrichtern **12** schafft gute Strömungsbedingungen, die einen sehr geringen Druckverlust des durch die Flachrohre **2** strömenden Mittels erwarten lassen. In den Fig. 9, 10 und 11, die im übrigen den beschriebenen Ausführungsbeispielen entsprechen, denn auch dort ist die Verbindung an den vormaligen Innenseiten **10** vorgesehen, werden die Teile **20a** und **20b** in etwa halbrund verformt, wodurch die somit entstehende Fläche **11** einen mehr welligen Charakter erhält. Auch eine solche Modifikation ist hinsichtlich eines geringen Druckverlustes äußerst günstig. Es geht deutlich aus den genannten Figuren hervor, dass die die Fläche **11** ausbildenden Teile **20a**, **20b**, die aus den Breitseiten **6** der Flachrohre **2** geformt sind, die Sammelkästen **5** unmittelbar verschließen, weshalb es sich hier um einen sogenannten "rohrbodenlosen" Wärmeaustauscher handelt, der relativ leicht und raumsparend, in jeder Beziehung fortschrittlich und deshalb für den Einsatz in Kraftfahrzeugen besonders geeignet ist. In den zum gleichen Ausführungsbeispiel gehörenden Fig. 16 und 17 wurden die Breitseiten **6** so verformt, dass jeweils zwei Breitseiten **6** etwa ein Halbrund ausbilden. Nicht gezeigte weitere Ausführungsbeispiele zeigen diesbezüglich eine halb - elliptische Gestaltung. Die in den genannten Figuren gezeigte Ausbildung ist nicht nur bezüglich des geringen Druckverlustes sondern auch hinsichtlich der Stabilität sehr günstig, denn die Wanddicke der Flachrohre **2** ist meist wesentlich geringer als 1 mm. In Fig. 17 wurde eine zusätzliche Maßnahme vorgesehen, um die Stabilität anzuheben, die, wie dort gezeigt, darin besteht, dass eine der jeweils zwei anliegenden Breitseiten **6** unten umgebogen **50** wurde. Die Umbiegung **50** trägt außerdem dazu bei, dass die Verlötung mit den Verbindungsrändern **7** der Sammelkästen **5** verbessert ist.

In den Fig. 12 bis 15 erfolgt die Verbindung zwischen den Breitseiten **6** benachbarter Flachrohrenden **4**, im Gegensatz zu den bisher beschriebenen Figuren, dadurch, dass beim Zusammenfügen des Rippen - Flachrohr - Blocks jeweils die vormalige Innenseite **10** der Breitseite **6** des einen Flachrohrendes **4** an die Außenseite **13** der Breitseite **6** des benachbarten Flachrohrendes **4** angelegt wird. Dabei ist die zwischen der Außenseite **13** und der vormaligen Innenseite **10** ausgebildete Verbindungsfläche etwa senkrecht zur Längsrichtung der Flachrohre **2** angeordnet. Solche Varianten werden beispielsweise deshalb vorgesehen, weil in manchen Anwendungsfällen die Flachrohre **2** aus lediglich auf der Außenseite **13** lotplattiertem Aluminiumblech hergestellt sind. Ferner ist es von Vorteil, wenn, wie in den Figuren 13 und 15 gezeigt, in der Verbindung zwischen den benachbarten Flachrohrenden **4** eine Vorfixierung **40** vorgenommen wird, die dem Rippen - Flachrohr - Block vor dem Zusammenfügen mit den Sammelkästen **5** und vor dem Löten einen provisorischen Halt verleiht. Die Vorfixierung **40** kann mit einem Werkzeug hergestellt werden, das die anliegenden Flächen partiell miteinander verschränkt. Dem Fachmann stehen jedoch äquivalente Vorfixierungen **40** zur Verfügung. Eine Vorfixierung **40** ist im übrigen auch in den vorher beschriebenen Ausführungsbeispielen möglich. Ferner wirkt die oben beschriebene Umbiegung **50** ebenfalls wie eine Vorfixierung **40**.

Die Verbindung der Breitseiten **6** ist über die gesamte Breite der Flachrohre **2** reichend vorgesehen. Mit anderen Worten, die Flachrohre **2** sind an den Enden **4** nicht in ihrem großen Durchmesser **D** eingeschnürt, weshalb auch dort kein Druckverlust verursacht wird. Dies geht besonders deutlich aus den Fig. 5 und 11 hervor, die jeweils Draufsichten auf ein einzelnes Flachrohr 2 mit umgeformtem Ende **4** zeigen, die zum ersten Ausführungsbeispiel gehören, bei dem jeweils die vormaligen Innenseiten **10** der Breitseiten **6** benachbarter Flachrohrenden **4** miteinander verbunden sind. Die Verbindung über die gesamte Breite der Flachrohre **2** ist jedoch auch in dem zweiten Ausführungsbeispiel (Fig. 12 - 15) so vorgesehen worden, bei dem jeweils die vormalige Innenseite **10** mit der Außenseite **13** verbunden ist.

## Patentansprüche

1. Wärmeaustauscher (1) mit einem Rippen (3) - Flachrohr (2) - Block, bestehend aus in Reihe angeordneten Flachrohren (2) und dazwischen angeordneten Rippen (3), wobei die Enden (4) der Flachrohre (2) in gegenüberliegende Sammel - oder Umlenkkästen (5) münden; die Enden (4) der Flachrohre (2) sind so umgeformt, dass jeweils eine Breitseite (6) der Flachrohre (2) mit der benachbarten Breitseite (6) des nächsten Flachrohrs (2) verbunden ist; die Breitseiten (6) schließen dabei die Sammel - oder Umlenkkästen (5) zumindest partiell ab; die Enden (4) der Flachrohre (2) sind mit ihren Schmalseiten (8) mit Verbindungsrändern (7) der Sammel - oder Umlenkkästen (5) in Kontakt und mittels Löten verbunden,
**dadurch gekennzeichnet, dass**
die Enden (4) derart umgeformt sind, dass die Breitseiten (6) benachbarter Flachrohrenden (4) an ihren vormaligen Innenseiten (10) verbunden sind, oder derart, dass die Verbindung jeweils zwischen der Außenseite (13) der Breitseite (6) eines Flachrohrendes (4) und der vormaligen Innenseite (10) der Breitseite (6) des benachbarten Flachrohrendes (4) durchgeführt ist.

2. Wärmeaustauscher nach Anspruch 1, **dadurch gekennzeichnet, dass** die Breitseiten (6) zwei Abbiegungen (15) von etwa 90° aufweisen und im Bereich ihrer Verbindung parallel zur Längsachse (30) der Flachrohre (2) angeordnet sind.

3. Wärmeaustauscher nach Anspruch 1, **dadurch gekennzeichnet, dass** die Breitseiten (6) im Bereich ihrer Verbindung mit Schräglage zur Längsachse (30) der Flachrohre (2) angeordnet sind, wobei die Breitseiten (6) eine Abbiegung von etwa 90° aufweisen und eine zweite, die dem Winkel der Schräglage entspricht.

4. Wärmeaustauscher nach Anspruch 1, **dadurch gekennzeichnet, dass** die Breitseiten (6) etwa bogenförmig verformt sind, vorzugsweise so, dass im Querschnitt gesehen, jeweils zwei verbundene Breitseiten (6) etwa einen halbkreisförmigen oder halb-elliptischen Verlauf besitzen.

5. Wärmeaustauscher nach Anspruch 1, **dadurch gekennzeichnet, dass** bei der Verbindung zwischen der Außenseite (13) der Breitseite (6) eines Flachrohrendes (4) und der vormaligen Innenseite (10) der Breitseite (6) des benachbarten Flachrohrendes (4), die Verbindungsfläche etwa senkrecht zur Längsachse (30) der Flachrohre (2) angeordnet ist.

6. Wärmeaustauscher nach einem der vorstehenden Ansprüche, **dadurch gekennzeichnet, dass** die an den Enden (4) umgeformten Breitseiten (6) den unteren Abschluß des Sammelkastens (5) darstellen und dabei eine etwa ebene Fläche (11) oder eine in einer Ebene verlaufende, gewellte Fläche (11) bilden, wobei die Fläche (11) Einströmtrichter (12) in die Flachrohre (2) aufweist.

7. Wärmeaustauscher nach Anspruch 1, **dadurch gekennzeichnet, dass** die Flachrohre (2) aus jeweils zwei Halbschalen gebildet sind.

8. Wärmeaustauscher nach einem der Ansprüche 1 bis 6, **dadurch gekennzeichnet, dass** vorzugsweise geschweißte Flachrohre (2) vorgesehen sind, die an den Enden (4) in ihren Schmalseiten (8) wenigstens einen Trennschnitt (20) aufweisen, der die Enden (4) in zwei Teile (20a, 20b) teilt, die umgeformt sind.

9. Wärmeaustauscher nach Anspruch 1 und 8, **dadurch gekennzeichnet, dass** zwei Trennschnitte (20) außerhalb der Mitte (30) der Schmalseiten (8) angeordnet sind.

10. Wärmeaustauscher nach Anspruch 9, **dadurch gekennzeichnet, dass** die zwischen den Trennschnitten (20) verbleibenden Schmalseiten (8; 20c) nach innen , in das Flachrohr (2) hinein, umgeschlagen sind.

11. Wärmeaustauscher nach Anspruch 1 und 8, **dadurch gekennzeichnet, dass** ein einziger Trennschnitt (20) auf der Mitte (30) der beiden Schmalseiten (8) angeordnet ist.

12. Verfahren zur Herstellung von Wärmeaustauschern mit den Merkmalen der Ansprüche1 und 8 und mit folgenden Schritten;
die Schmalseiten (8) der Flachrohrenden (4) werden aufgetrennt,
die beiden Breitseiten (6) der Flachrohrenden (4) werden so verformt, dass sich ihre vormaligen Innenseiten (10) außen und in einem Abstand von der Breitseite (6) des Flachrohres (2) befinden;
die Flachrohre (2) mit den so umgeformten Flachrohrenden (4) werden mit den Rippen (3) zum Rippen - Flachrohr - Block zusammengefügt,
**dadurch gekennzeichnet, dass**
entweder die vormaligen Innenseiten (10) der Breitseiten (6) benachbarter Flachrohrenden (4) oder jeweils eine vormalige Innenseite (10) mit einer Außenseite (13) aneinandergefügt und beim Löten des Rippen - Flachrohr - Blocks bzw. des Wärmeaustauschers verbunden werden.

13. Verfahren nach Anspruch 12, **dadurch gekennzeichnet, dass** die Schmalseiten, (8) zumindest dort, wo die Breitseiten (6) benachbarter Flachrohrenden (4) verbunden sind, durch Quetschen oder ähnliche Umformung beseitigt werden.

14. Verfahren nach Anspruch 12 oder 13, **dadurch gekennzeichnet, dass** die Flachrohrenden (4) vor dem Auftrennen der Schmalseiten (8) auf einen rechteckigen Querschnitt gebracht werden.

15. Verfahren zur Herstellung von Wärmeaustauschern mit den Merkmalen der Ansprüche 1 und 7 und mit folgenden Schritten;
die Enden (4) der Halbschalen der Flachrohre (2) werden so verformt, dass sich die vormalige Innenseite (10) der Breitseiten (6) außen und im Abstand von der Breitseite (6) der Halbschalen befindet;
die Halbschalen werden zum Flachrohr (2) und die Flachrohre (2) mit den Rippen (3) zum Rippen - Flachrohr - Block zusammengefügt,
**dadurch gekennzeichnet, dass** entweder die vormaligen Innenseiten (10) benachbarter Halbschalen benachbarter Flachrohrenden (2) oder jeweils eine vormalige Innenseite (10) mit einer Außenseite (13) aneinandergefügt und beim Löten des Rippen - Flachrohr - Blocks bzw. des Wärmeaustauschers verbunden werden.

## Claims

1. Heat exchanger (1) with a fin (3) - flat tube (2) block, comprising flat tubes (2) arranged in series and fins (3) arranged between them, the ends (4) of the flat tubes (2) opening out into opposing manifold or return chambers (5), the ends (4) of the flat tubes (2) being deformed so that a broad side (6) of the flat tubes (2) is in each case connected to the adjacent broad side (6) of the next flat tube (2), the broad sides (6) at least partially closing off the manifold or return chambers (5), the ends (4) of the flat tubes (2) being in contact through their narrow sides (8) with connecting edges (7) of the manifold or return chambers (5) and connected by soldering, **characterized in that** the ends (4) are deformed in such a way that the broad sides (6) of adjacent flat tube ends (4) are connected at their former insides (10), or in such a way that the connection is in each case made between the outside (13) of the broad side (6) of a flat tube end (4) and the former inside (10) of the broad side (6) of the adjacent flat tube end (4) .

2. Heat exchanger according to Claim 1, **characterized in that** the broad sides (6) have two approximately 90° bends (15) and in the area of their connection are arranged parallel to the longitudinal axis (30) of the flat tubes (2).

3. Heat exchanger according to Claim 1, **characterized in that** the broad sides (6) in the area of their connection are arranged in an inclined position parallel to the longitudinal axis (30) of the flat tubes (2), the broad sides (6) having one approximately 90° bend and a second bend which corresponds to the angle of the inclination.

4. Heat exchanger according to Claim 1, **characterized in that** the broad sides (6) are deformed with an arched shape, preferably so that, viewed in cross section, each two connected broad sides (6) have an approximately semi-circular or semi-elliptical shape.

5. Heat exchanger according to Claim 1, **characterized in that** in the connection between the outside (13) of the broad side (6) of a flat tube end (4) and the former inside (10) of the broad side (6) of the adjacent flat tube end (4) the connecting face is arranged approximately perpendicular to the longitudinal axis (30) of the flat tubes (2).

6. Heat exchanger according to any one of the preceding Claims, **characterized in that** the broad sides (6) deformed at the ends (4) constitute the lower end of the manifold (5), forming an approximately plane face (11) or a corrugated face (11) running in one plane, the face (11) having inlet funnels (12) into the flat tubes (2).

7. Heat exchanger according to Claim 1, **characterized in that** the flat tubes (2) are in each case formed from two half-shells.

8. Heat exchanger according to any one of Claims 1 to 6, **characterized in that** welded flat tubes (2) are preferably provided, which at the ends (4) in their narrow sides (8) have at least one parting (20), which divides the ends (4) into two parts (20a, 20b), which are deformed.

9. Heat exchanger according to Claims 1 and 8, **characterized in that** two partings (20) are arranged outside the middle (30) of the narrow sides (8)

10. Heat exchanger according to Claim 9, **characterized in that** the narrow sides (8, 20c) remaining between the partings (20) are turned over inwards into the flat tube (2).

11. Heat exchanger according to Claims 1 and 8, **characterized in that** a single parting (20) is arranged at the middle (30) of the two narrow sides (8).

12. Method for the manufacture of heat exchangers having the features of Claims 1 and 8 and comprising the following steps:
the narrow sides (8) of the flat tube ends (4) are parted,
the two broad sides (6) of the flat tube ends (4) are deformed so that their former insides (10) are situated outside and at a distance from the broad side (6) of the flat tube (2),
the flat tubes (2) with the flat tube ends (4) thus deformed are joined to the fins (3) to form the fin-flat tube block,
**characterized in that** either the former insides (10) of the broad sides (6) of adjacent flat tube ends (4) are joined together or each former inside (10) is joined to an outside (13) and are connected when soldering the fin-flat tube block or the heat exchanger.

13. Method according to Claim 12, **characterized in that** the narrow sides (8) are removed by compressing or similar deformation, at least where the broad sides (6) of adjacent flat tube ends (4) are connected.

14. Method according to Claim 12 or 13, **characterized in that** the flat tube ends (4) are shaped to a rectangular cross section prior to the parting of the narrow sides (8).

15. Method for the manufacture of heat exchangers having the features of Claims 1 and 7 and comprising the following steps:
the ends (4) of the half-shells of the flat tubes (2) are deformed so that the former insides (10) of the broad sides (6) are situated outside and at a distance from the broad side (6) of the half-shells;
the half-shells are joined to form the flat tube (2) and the flat tubes (2) are joined to the fins (3) to form the fin-flat tube block
**characterized in that** either the former insides (10) of adjacent half-shells of adjacent flat tube ends (4) are joined together or each former inside (10) is joined to an outside (13) and are connected when soldering the fin-flat tube block or the heat exchanger.

## Revendications

1. Echangeur de chaleur (1) avec un bloc d'ailettes (3) et de tubes plats (2), constitué de tubes plats (2) disposés en rangée et d'ailettes (3) intercalées entre eux, les extrémités (4) des tubes plats (2) débouchant dans des caisses collectrices ou déflectrices (5) opposées ; les extrémités (4) des tubes plats (2) étant façonnées de telle sorte qu'à chaque fois un côté large (6) des tubes plats (2) soit connecté au côté large adjacent (6) du tube plat (2) suivant ; les côtés larges (6) fermant ainsi au moins partiellement les caisses collectrices ou déflectrices (5) ; les extrémités (4) des tubes plats (2) étant en contact avec leurs petits côtés (8) avec des bords de connexion (7) des caisses collectrices ou déflectrices (5) et étant connectées par brasage,
**caractérisé en ce que**
les extrémités (4) sont façonnées de telle sorte que les côtés larges (6) d'extrémités de tubes plats voisines (4) soient connectées au niveau de leurs côtés préalablement internes (10), ou de telle sorte que la connexion soit effectuée entre le côté externe (13) du côté large (6) d'une extrémité de tube plat (4) et le côté préalablement interne (10) du côté large (6) de l'extrémité de tube plat voisine (4).

2. Echangeur de chaleur selon la revendication 1, **caractérisé en ce que** les côtés larges (6) présentent deux coudages (15) à environ 90° et sont disposés dans la région de leur connexion parallèlement à l'axe longitudinal (30) des tubes plats (2).

3. Echangeur de chaleur selon la revendication 1, **caractérisé en ce que** les côtés larges (6) sont disposés dans la région de leur connexion avec une position en biais par rapport à l'axe longitudinal (30) des tubes plats (2), les côtés larges (6) présentant un coudage d'environ 90° et un deuxième coudage qui correspond à l'angle de la position en biais.

4. Echangeur de chaleur selon la revendication 1, **caractérisé en ce que** les côtés larges (6) sont formés approximativement en forme d'arc, de préférence de telle sorte que, vus en section transversale, deux côtés larges respectivement connectés (6) possèdent approximativement une étendue semi-circulaire ou semi-elliptique.

5. Echangeur de chaleur selon la revendication 1, **caractérisé en ce qu'**au niveau de la connexion entre le côté externe (13) du côté large (6) d'une extrémité de tube plat (4) et le côté préalablement interne (10) du côté large (6) de l'extrémité de tube plat adjacente (4), la surface de connexion est disposée approximativement perpendiculairement à l'axe longitudinal (30) des tubes plats (2).

6. Echangeur de chaleur selon l'une quelconque des revendications précédentes, **caractérisé en ce que** les côtés larges (6) façonnés au niveau des extrémités (4) constituent la terminaison inférieure de la caisse collectrice (5) et forment en l'occurrence une surface approximativement plane (11) ou une surface ondulée (11) s'étendant dans un plan, la surface (11) présentant des entonnoirs d'afflux (12) dans les tubes plats (2).

7. Echangeur de chaleur selon la revendication 1, **caractérisé en ce que** les tubes plats (2) sont formés de deux demi-coques respectives.

8. Echangeur de chaleur selon l'une quelconque des revendications 1 à 6, **caractérisé en ce que** l'on prévoit de préférence des tubes plats (2) soudés, qui présentent aux extrémités (4) dans leurs petits côtés (8) au moins une découpe de séparation (20) qui divise les extrémités (4) en deux parties (20a, 20b) qui sont façonnées.

9. Echangeur de chaleur selon la revendication 1 et la revendication 8, **caractérisé en ce que** deux découpes de séparation (20) sont prévues en dehors du centre (30) des petits côtés (8).

10. Echangeur de chaleur selon la revendication 9, **caractérisé en ce que** les petits côtés (8 ; 20c) restant entre les découpes de séparation (20) sont repliés vers l'intérieur à l'intérieur du tube plat (2).

11. Echangeur de chaleur selon la revendication 1 et la revendication 8, **caractérisé en ce qu'**une découpe de séparation unique (20) est prévue au centre (30) des deux petits côtés (8).

12. Procédé de fabrication d'échangeurs de chaleur ayant les caractéristiques des revendications 1 et 8, comprenant les étapes suivantes :
les petits côtés (8) des extrémités des tubes plats (4) sont séparés,
les deux côtés larges (6) des extrémités des tubes plats (4) sont façonnés de telle sorte que leurs côtés préalablement internes (10) se trouvent à l'extérieur et à distance du côté large (6) du tube plat (2) ;
les tubes plats (2) avec les extrémités des tubes plats (4) ainsi façonnées sont assemblés aux ailettes (3) pour former un bloc d'ailettes et de tubes plats,
**caractérisé en ce que**
soit les côtés préalablement internes (10) des côtés larges (6) d'extrémités de tubes plats voisines (4), soit à chaque fois un côté préalablement interne (10) et un côté externe (13) sont assemblés mutuellement et sont connectés lors du brasage du bloc d'ailettes et de tubes plats ou de l'échangeur de chaleur.

13. Procédé selon la revendication 12, **caractérisé en ce que** les petits côtés (8) sont écartés par écrasement ou par déformation similaire au moins là où les côtés larges (6) d'extrémités de tubes plats voisines (4) sont connectés.

14. Procédé selon la revendication 12 ou 13, **caractérisé en ce que** les extrémités de tubes plats (4) sont pourvues, avant la séparation des petits côtés (8), d'une section transversale rectangulaire.

15. Procédé de fabrication d'échangeurs de chaleur ayant les caractéristiques des revendications 1 et 7, et comprenant les étapes suivantes :
les extrémités (4) des demi-coques des tubes plats (2) sont façonnées de telle sorte que le côté préalablement interne (10) des côtés larges (6) se trouve à l'extérieur et à distance du côté large (6) des demi-coques ;
les demi-coques sont assemblées pour former un tube plat (2) et les tubes plats (2) sont assemblés aux ailettes (3) pour former le bloc d'ailettes et de tubes plats,
**caractérisé en ce que** soit les côtés préalablement internes (10) de demi-coques adjacentes d'extrémités de tubes plats adjacentes (4), soit à chaque fois un côté préalablement interne (10) et un côté externe (13) sont assemblés mutuellement et sont connectés lors du brasage du bloc d'ailettes et de tubes plats ou de l'échangeur de chaleur.
